# FASCICULE DE BREVET EUROPEEN

(11) **EP 0 082 061 B1**
(45) Date de publication et mention de la délivrance du brevet: **29.06.1988**
(21) Numéro de dépôt: 82402226.3
(22) Date de dépôt: 06.12.1982
(51) Int. Cl.: B01D 59/40, G21F 9/06

(54) **Procédé et dispositif de traitement de solutions contenant de l'eau tritiée, électrode utilisable dans un tel dispositif et son procédé de préparation**
Verfahren und Vorrichtung zur Aufarbeitung von tritiumoxydhaltigen Lösungen, dafür verwendbare Elektrode und ihr Herstellungsverfahren
Process and device for treating solutions containing tritiated water, electrode to be used in this device and its manufacturing process

(30) Priorité: 09.12.1981 FR 8123033
(43) Date de publication de la demande: 22.06.1983
(73) Titulaire: COMMISSARIAT A L'ENERGIE ATOMIQUE, 75015 Paris Cédex 15 (FR)
(72) Inventeur: Bellanger, Gilbert, F-21260 Selongey (FR); Giroux, Pierre, F-21000 Dijon (FR)
(74) Mandataire: Mongrédien, André

(56) Documents cités:
- DE-A- 1 965 627
- US-A- 3 620 844
- US-A- 4 000 048

## Description

La présente invention a pour objet un procédé et un dispositif de traitement par électrolyse de solutions contenant de l'eau tritiée tels que les effluents provenant des usines de retraitement de combustibles nucléaires irradiés, l'eau de refroidissement des réacteurs à eau légère ou à eau lourde et les effluents provenant de laboratoires où l'on manipule du tritium.

Dans les installations de retraitement de combustibles nucléaires irradiés, on obtient à certains stades du retraitement, des solutions aqueuses contenant une quantité importante d'eau tritiée, par exemple une teneur d'environ 40 Ci/m³. Ces solutions sont généralement obtenues lors de la concentration par évaporation des solutions d'uranium, de plutonium ou de produits de fission, ou encore lors du traitement de régénération de l'acide nitrique en vue de son recyclage au stade de dissolution des éléments combustibles irradiés. Dans ce dernier cas, ces solutions sont obtenues lors de la concentration de l'acide nitrique qui a été formé en régénérant au moyen de vapeur d'eau les oxydes d'azote provenant de l'étape de destruction de l'acide nitrique par le formol. On peut aussi envisager des concentrations supérieures, soit par recyclage des solutions nitriques, soit par concentration isotopique des effluents.

Pour le moment, on ne connaît pas de procédé permettant d'assurer dans des conditions satisfaisantes un traitement de l'eau tritiée en vue de récupérer le tritium qui y est contenu. En effet, les méthodes de réduction chimique de l'eau tritiée au moyen d'uranium à chaud présentent l'inconvénient de consommer de l'uranium et de conduire à des déchets d'oxyde d'uranium contaminé par du tritium. Par ailleurs, la manipulation d'eau tritiée est très difficile et pose de nombreux problèmes de contamination.

Toutefois, on a envisagé d'utiliser un procédé électrolytique pour traiter des effluents contenant de l'eau tritiée provenant d'un réacteur nucléaire refroidi au gaz carbonique, code cela est décrit dans le DE-A-1 965 627 déposé par Atomic Power Constructions Limited. Cependant, selon ce procédé, on ne peut récupérer le tritium dégagé à la cathode avec une grande pureté puisque celui-ci reste en présence d'impuretés gazeuses telles que la vapeur d'eau et l'oxygène. Par ailleurs, ce procédé ne permet pas d'obtenir de bons rendements en tritrium.

On connaît aussi, par le brevet américain US-A-3 620 844, un système pour l'activation de l'hydrogène qui peut être utilisé pour récupérer de l'hydrogène ou du deutérium de haute pureté par électrolyse d'une solution aqueuse, en utilisant une cathode en métal capable de favoriser la diffusion de l'hydrogène qui peut être recouverte de palladium poreux sur sa face qui n'est pas en contact avec la solution aqueuse.

Cependant avec un système de ce type les débits de diffusion d'hydrogène et de rendement de diffusion ne sont pas suffisamment

### importants.

La présente invention a précisément pour objet un procédé de traitement de solutions contenant de l'eau formée à partir d'un isotope de l'hydrogène, qui est adapté au traitement d'eau tritiée et permet de résoudre les problèmes de récupération du tritium dans des conditions satisfaisantes.

Selon l'invention, ce procedé de traitement d'une solution contenant de l'eau formée à partir d'un isotope de l'hydrogène, consiste à ajouter à la solution un électroyte choisi de façon telle que la solution obtenue puisse libérer par électrolyse l'isotope de l'hydrogène à l'état gazeux, à soumettre la solution ainsi obtenue à une électrolyse de façon à obtenir un dégagement de l'isotope de l'hydrogène, en opérant dans une cellule d'électrolyse comportant une cathode en métal capable de favoriser la diffusion de l'isotope de l'hydrogène, ladite cathode formant une paroi de séparation étanche entre la solution à électrolyser et un compartiment de réception de l'isotope de l'hydrogène, et on récupère dans ledit compartiment l'isotope de l'hydrogène désorbé de ladite cathode, et il se caractérise en ce que ledit isotope de l'hydrogène est le tritium et la cathode est revêtue d'un dépôt de noir de palladium poreux sur sa surface en contact avec la solution à électrolyser.

Selon l'invention, grâce à la structure et à la nature de la cathode revêtue de noir de palladium poreux, on peut récupérer directement à l'état gazeux, avec de bons rendements, le tritium libéré lors de l'électrolyse, après sa diffusion à travers la paroi de l'électrode et sa désorption sur l'autre face de l'électrode.

En effet, le choix d'une cathode en matériau non poreux, perméable à l'hydrogène et imperméable aux autres gaz, permet d'obtenir, après dégagement du tritium à la cathode, une adsorption du tritium par la cathode, puis une diffusion de celui-ci dans la cathode et sa désorption sur l'autre face de la cathode dans le compartiment de réception. De plus, étant donné que la pression interne du tritium sur la face de la cathode en contact avec l'électrolyte est très élevée puisqu'elle varie de façon exponentielle en fonction du potentiel de la cathode, on obtient une différence très importante entre la pression interne de tritium sur la face de l'électrode en contact avec l'électrolyte et la pression interne de tritium sur l'autre face de l'électrode, c'est-à-dire dans le compartiment de réception. De ce fait, on obtient facilement la diffusion du tritium dans la paroi de la cathode, même à la température ambiante, et l'on peut ainsi récupérer le tritium dans le compartiment de réception même si la pression dans celui-ci est supérieure à 1 bar.

Toutefois dans certains cas, on établit une légère dépression dans le compartiment de réception, par exemple lorsqu'on récupère le tritium par pompage.

Dans un procédé de ce type, qui comporte une première étape d'adsorption du tritium sur la paroi de la cathode, une seconde étape de diffusion du tritium à l'intérieur de la cathode et une troisième étape de désorption du tritium dans le compartiment de réception, la première étape constitue l'étape la plus importante car elle détermine la quantité de tritium qui pourra être adsorbée puis diffusée par la paroi de la cathode en contact avec l'électrolyte.

Selon l'invention, pour obtenir une bonne adsorption du tritium libéré par l'électrolyse, on utilise une cathode revêtue sur sa surface en contact avec la solution à électrolyser d'un dépôt de noir de palladium poreux. En effet, ce dépôt permet d'augmenter la surface spécifique de la cathode et de lui conférer une capacité d'adsorption supérieure vis-à-vis du tritium. Un deuxième dépôt sur le côté désorption est également favorable mais dans des proportions moindres.

Selon l'invention, on peut aussi récupérer le tritium sous la forme de tritiure métallique solide en le faisant réagir directement dans le compartiment de réception avec un composé capable de former un tritiure métallique. A titre de composés susceptibles d'être utilisés, on peut citer les composés La-Niₛ, les composés Fe-Ti et le palladium allié ou non.

Ceci permet de stocker directement le tritium sous la forme d'un composé solide et de réaliser cette réaction dans le compartiment de réception ou dans son voisinage, ce qui évite les problèmes de contamination posés par le transfert et le stockage du tritium à l'état gazeux.

Pour améliorer le rendement de récupération en tritium, il est important d'agir sur les paramètres suivants:
- l'état de surface de la cathode, c'est-à-dire le nombre de centres actifs sur les faces
d'adsorption et de désorption ainsi que les accélérateurs d'hydrogénation,
- la structure du réseau métallique du palladium,
- la température, et
- la densité de courant qui règle la cinétique des processus électrochimiques d'adsorption, d'insertion, de diffusion et de désorption.

Aussi, selon l'invention, pour améliorer l'état de surface de la cathode, on utilise une cathode recouverte de noir de palladium poreux sur sa face d'adsorption et, de préférence, également sur sa face de désorption. Par ailleurs, la présence de traces d'oxyde ferrique sur la face d'adsorption de la cathode est favorable et l'utilisation d'un recuit de restauration de la cathode permet également d'améliorer les résultats obtenus.

Selon l'invention, la cathode est avantageusement réalisée en palladium ou en alliage de palladium tel qu'un alliage de palladium-argent car ces métaux ont la propriété d'adsorber des quantités très importantes de tritium. On utilise, de préférence, un alliage de palladium et d'argent à 25 % d'argent car il possède une perméabilité sensiblement égale à celle du palladium pur et la propriété de ne pas se détériorer après des cycles répétés de chauffage et d'hydrogénation. Par ailleurs, on peut utiliser une cathode d'épaisseur relativement élevée, par exemple de 250 um car l'épaisseur intervient peu sur la perméabilité.

Toutefois, on peut utiliser d'autres métaux capables d'adsorber le tritium, par exemple, le fer pur, le nickel, le platine et leurs alliages.

Le phénomène d'adsorption du tritium (T) à la cathode s'effectue suivant le mécanisme suivant: qui est suivi de la désorption du tritium dans le réseau métallique de l'électrode selon le mécanisme:

De ce fait, les réactions secondaire à éviter sont: car dans ce cas, le tritium serait rejeté directement dans la cellule d'électrolyse, au lieu de diffuser à travers la paroi de l'électrode.

Comme on l'a vu précédemment, on améliore l'adsorption du tritium par le palladium en soumettant l'électrode en palladium ou en alliage de palladium à un traitement d'activation comprenant une étape de revêtement de la surface de l'électrode qui sera en contact avec la solution à électrolyser, d'une couche de noir de palladium finement divisé et poreux.

Ce traitement d'activation peut être réalisé de la façon suivante:
- on soumet tout d'abord l'électrode à un traitement thermique de recuit, puis on réalise sur la surface de l'électrode destinée à être en contact avec la solution à électrolyser un traitement d'abrasion mécanique au moyen d'oxyde ferrique humide dont les traces restant sur la cathode agissent comme accélérateur d'hydrogénation du palladium, et on revêt ensuite la surface ainsi traitée par du noir de palladium finement divisé et poreux.

De préférence, on forme le revêtement de noir de palladium poreux par électrolyse d'une solution de chlorure de palladium dans de l'acide chlorhydrique dilué. Cette électrolyse peut être réalisée sous une densité de courant de 150 mA/cm² pendant 4 min. Ainsi, on obtient un dépôt de noir de palladium d'une épaisseur de 6 _{I}lm.

Le traitement thermique de recuit permet d'augmenter la taille des mailles du réseau métallique de la cathode et d'améliorer ainsi la diffusion du tritium dans la cathode.

En effet, les électrodes en palladium sont obtenues généralement par laminage et sont de ce fait fortement écrouies. Les grains apparaissent peu et sont orientés dans le sens du laminage. Cependant un recuit de recristallisation est possible puisque les germes nécessaires à la croissance des cristaux ont été produits par écrouissage, les régions les plus pertubées où se concentre l'énergie de dislocation jouant le rôle de germes. Lorsqu'on chauffe le métal à une température convenable, les germes commencent à croître et le grain grossit; après un certain temps de chauffage qui correspond à la période d'incubation, la recristallisation commence réellement. Ainsi, le temps et la température jouent un rôle important et la température intervient de façon assez complexe. Si la température n'est pas assez élevée au cours de la période d'incubation, le nombre de germes diminue et la recristallisation peut être supprimée, ce qui correspond au phénomène de restauration. Dans le cas des électrodes en palladium, on obtient de bons résultats en réalisant le recuit à une température d'environ 650°C pendant une heure sous vide. Ainsi, la dureté diminue, les tensions mécaniques sont réduites et les dislocations ou autres imperfections du réseau métallique peuvent se déplacer vers la surface de l'électrode, d'où une meilleure diffusion du tritium dans le réseau métallique du palladium.

Le traitement d'abrasion mécanique au moyen d'oxyde ferrique comme accélérateur d'hydrogénation, permet de modifier l'énergie nécessaire pour faire passer l'hydrogène chimisorbé en hydrogène absorbé dans les sites intersticiels directement sous la surface cathodique. Le fer occupe un certain nombre de sites par prêt d'électrons à la bande 4d du palladium. Ce modèle d'adsorption du fer qui recouvre la surface cathodique augmente la perméabilité de l'hydrogène dans le palladium avec diminution du potentiel et augmentation du courant.

Ce traitement permet d'agir sur la quantité de tritium diffusée en fonction du temps.

Enfin le dépôt d'une couche mince de noir de palladium finement divisé et poreux sur la surface de la cathode en contact avec la solution à électrolyser permet d'améliorer l'adsorption et la diffusion du tritium. En effet, l'existence en surface d'un dépôt très finement divisé de noir de palladium favorise et multiplie les réactions qui se produisent à l'interface solide-solution à électrolyser. Bien que l'effet soit moins important un dépôt de noir de palladium sur la face de désorption améliore la diffusion.

Selon l'invention, l'électrolyte ajouté à la solution contenant l'eau tritiée est constitué de préférence par un hydroxyde de métal alcalin tel que l'hydroxyde de sodium ou l'hydroxyde de potassium, ce qui permet d'éviter au maximum la formation d'ions complexes résultant des phénomènes de radiolyse et de la présence d'électrons solvatés dûs au tritium.

Lorsqu'on utilise l'hydroxyde de sodium, la concentration en électrolyte de cette solution est avantageusement de 1 moLl-1 à 20 moLl-1.

De préférence, pour améliorer encore la diffusion du tritium dans la cathode, on réalise l'électrolyse à une température supérieure à la température ambiante, par exemple à une température de 50 à 160°C car, on peut ainsi augmenter la densité de courant et le rendement de la cellule sans qu'il y ait formation de bulles sur la cathode. De préférence, on opère à une température de 80° C car on évite ainsi les contraintes technologiques dues à l'emploi de températures élevées ainsi que l'apparition de phénomènes défavorables tels que la corrosion ou des réactions secondaires de radiolyse.

Avantageusement, lorsque la cathode est constituée par une paroi de palladium ou d'alliage de palladium ayant une épaisseur de 50 à 250 p.m, on réalise l'électrolyse avec une densité de courant comprise entre 60 et 150 milliampères/cm², à une température de 80° C.

L'invention à également pour objet un dispositif de traitement d'une solution contenant de l'eau formée à partir d'un isotope de l'hydrogène. Ce dispositif comprend:
- une cellule d'électrolyse (1) pour contenir une solution électrolytique capable de libérer par électrolyse l'isotope de l'hydrogène à l'état gazeux, ladite cellule comprenant une anode (7) et une cathode (5) réalisée en un métal capable d'adsorber l'isotope de l'hydrogène, ladite cathode étant telle qu'elle constitue une paroi de séparation entre la solution à électrolyser et un compartiment (23) de réception de l'isotope de l'hydrogène,
- des moyens pour établir une différence de potentiel entre ladite anode et ladite cathode,
- des moyens pour mettre en circulation dans ladite cellule ladite solution à laquelle on a jouté un électrolyte, et il se caractérise en ce que l'isotope de l'hydrogène est le ritium, ladite cathode est revêtue de noir de palladium poreux sur sa surface en contact avec la solution à électrolyser, et le dispositif comprend:
- des moyens pour récupérer l'oxygène dégagé dans ladite cellule, et
- des moyens pour condenser la vapeur d'eau formée dans ladite cellule et pour recycler la vapeur d'eau condensée dans la solution à électrolyser.

Selon un mode préférentiel de réalisation du dispositif de l'invention, la cathode est constituée par un tube creux fermé à l'une des ses extrémités et disposé dans la cellule de façon a être immergé partiellement dans la solution électrolytique, l'espace délimité à l'intérieur du tube constituant le compartiment de réception du tritium.

Avantageusement, le dispositif comprend des moyens pour extraire l'hydrogène et/ou les isotopes de l'hydrogène à l'état gazeux, qui ont diffusé dans ledit compartiment de réception, ces moyens étant constitués soit par une pompe adaptée, soit par un piège à base de métaux et d'alliages tels que LaNi₅, Fe-Ti, palladium allié ou non formant des hydrures.

De même, le dispositif comprend de préférence des moyens pour chauffer la solution électrolytique présente dans ladite cellule.

Comme on l'a vu précédemment, la cathode est de préférence réalisée en palladium ou en alliage de palladium, par exemple en alliage de palladium et d'argent. Lorsqu' elle est sous la forme de tube creux fermé à l'une de ses extrémités, ce tube est recouvert extérieurement et éventuellement intérieurement de noir de palladium poreux. L'anode est avantageusement constituée par la paroi de la cellule d'électrolyse et elle est réalisée en acier inoxydable.

De préférence, le tube en alliage de palladium-argent qui constitue la cathode est soumis à un traitement thermique de recuit, puis sa surface externe est traitée par abrasion mécanique au moyen d'oxyde ferrique avant d'être revêtue de noir de palladium par électrolyse.

D'autres avantages et caractéristiques de l'invention apparaîtront mieux à la lecture de la description qui suit donnée bien entendu à titre illustratif et non limitatif en référence au dessin annexé qui représente en coupe verticale un dispositif de traitement d'effluents aqueux contenant de l'eau tritiée.

Sur cette figure, on voit que le dispositif comprend une cellule d'électrolyse 1 réalisée par exemple en céramique non soluble en milieu alcalin, en métal ou en alliage métallique non corrodable tel que l'acier 316L 22 CND 17-13. De préférence, elle est réalisée en acier inoxydable passivé. La cellule 1 est fermée de façon étanche à sa partie supérieure par un couvercle 3. A l'intérieur de la cellule est disposée une cathode 5 constituée par un tube fermé à son extrémité inférieure, et la paroi de la cellule constitue l'anode 7.

Des passages de courant isolés électriquement traversent la paroi de la cellule pour alimenter respectivement la cathode 5, et deux sondes 11 et 13 qui permettent d'assurer le contrôle du niveau de solution à l'intérieur de la cellule. A sa partie supérieure, le dispositif comprend un condenseur 15 et une conduite d'alimentation en solution électrolytique 17 munie d'une vanne 18 commandée par un relais électrique associé aux sondes 11 et 13, ainsi qu'une conduite 19 d'introduction d'un gaz inerte. Par ailleurs, le dispositif comprend des moyens de chauffage 21 de la cellule d'électrolyse constitués par des résistances électriques commandées à partir d'un thermostat qui assure la régulation thermique.

Comme représenté sur le dessin, la cathode 5 est constituée par un tube creux 5a de section circulaire ayant une épaisseur de 50 à 250 um fermé à son extrémité inférieure qui délimite le compartiment 23 de réception du tritium raccordé à sa partie supérieure à un dispositif de récupération du tritium. Ce dispositif de récupération du tritium doit être étanche pour conserver la grande pureté du tritium diffusé et il peut être maintenu sous vide au moyen d'une pompe primaire à palettes. Généralement, ce dispositif comprend une jauge à vide et un manomètre pour contrôler le vide, une enceinte intermédiaire de stockage du tritium, une éprouvette de prise d'échantillons gazeux et un piège servant à stocker le tritium sous forme de tritiure. Le vide peut être obtenu grâce à un groupe de pompage.

Le tube constituant la cathode 5 est réalisé en alliage de palladium-argent non poreux, perméable à l'hydrogène et imperméable aux autres gaz, et il a subi un recuit à une température de 650° C pendant une heure sous un vide de l'ordre de 1,35 Pa pour faire disparaître l'orientation des grains due au laminage. Après ce traitement de recuit, la surface externe du tube destinée à être en contact avec la solution à électrolyser a subi un traitement d'abrasion mécanique au moyen d'une poudre d'oxyde ferrique Fe₂0₃ humectée, avec de l'eau, pendant quelques minutes, comme accélerateur d'hydrogénation du palladium, puis on a déposé sur cette surface ainsi traitée une couche de noir de palladium finement divisé et poreux d'une épaisseur de 7 ¡.Lm, afin d'augmenter la surface active de palladium au contact du tritium déchargé électriquement. Ce dépôt de noir de palladium finement divisé et poreux a été réalisé par électrolyse d'une solution de chlorure de palladium contenant 4 g de PdC1₂ dissous dans 20 cm3 d'HCI à 12 mol/l., dilué ensuite à 500 cm³ avec de l'eau distillée, en opérant sous une densité de courant cathodique de 150 mA/cm² à une température de 20° C, pendant 4 min.

Comme on l'a vu précédemment l'anode 7 est constituée par la paroi de la cellule 1 et elle est reliée au pôle positif du générateur de courant électrique. Une telle disposition de l'anode et de la cathode permet d'obtenir une bonne répartition du courant sur la surface de la cathode et la formation d'équipotentielles régulières. Le courant d'électrolyse est programmé à l'aide d'un potentiostat fonctionnant en mode intensiostatique.

Dans ce dispositif, on peut traiter des solutions contenant de l'eau tritiée de la façon suivante: on met en circulation dans la cellule 1, par la conduite 17 la solution à électrolyser qui est constituée par de l'eau tritiée contenant de 1 à 20 mol.1-¹ d'hydroxyde de sodium. Cette eau tritiée a été obtenue par oxydation catalytique d'effluents gazeux contenant du tritium. Dès que le niveau de solution dans la cellule détecté par les sondes 11 et 13 atteint la valeur voulue, l'introduction de solution s'arrête automatiquement. On met alors en marche le dispositif de chauffage pour amener la température de la solution à environ 80°C, on introduit de l'argon par la conduite 19 et on relie les électrodes 5 et 7 au générateur de courant électrique pour électrolyser la solution avec une densité de courant cathodique de 60 mA.cm-² et obtenir un dégagement de tritium gazeux sur la cathode 5. Le tritium est adsorbé par la cathode 5, puis il diffuse à l'intérieur du tube 5 normalement en dépression par pompage, mais le procédé peut fonctionner lorsque la pression des gaz à l'intérieur du tube est très supérieure à la pression de la cellule d'électrolyse. Dans ces conditions, on peut obtenir un débit de tritium de l'ordre de 1 cm.min-¹. Les gaz libérés lors de l'électrolyse, c'est-à-dire l'oxygène, ainsi que le tritium qui n'a pas diffusé dans le tube 5 et la vapeur d'eau, sont évacués de la cellule par le courant d'argon vers le condenseur 15 dans lequel la vapeur d'eau est condensée puis recyclée à l'intérieur de la cellule 1. Les gaz sortant du condenseur seront envoyés dans un ensemble de recombinaison catalytique pour reformer de l'eau tritiée qui pourra ensuite être recyclée à l'intérieur de la cellule.

Dans ce but, la canalisation d'évacuation des gaz sortant du condenseur 15 peut déboucher dans un élément d'oxydation catalytique du tritium résiduel, cet élément étant constitué de noir de palladium fixé sur de l'alumine. Le tritium recombiné à l'oxygène sous la forme d'eau lourde est ensuite condensé dans un échangeur thermique et éventuellement recyclé dans la cellule 1. On peut brancher une ampoule de prélèvement sur la canalisation de sortie des gaz de façon à analyser les gaz extraits, soit à la sortie de la cellule d'électrolyse, soit après l'élément d'oxydation catalytique.

Ainsi, on peut obtenir par le procédé de l'invention du tritium dans un état de grande pureté, exempt en particulier de vapeur d'eau.

Un dispositif de ce type a permis d'obtenir des résultats satisfaisants après des durées de fonctionnement d'environ six semaines sans aucun démontage de la cathode. Au bout de ce temps, celle-ci ne présentait pas de défaillance et la diffusion du tritium à travers sa paroi se faisait dans de bonnes conditions.

Ainsi on a observé un rendement de diffusion de 85 % sur une période de 330 heures, sans défaillance de la perméabilité de la cathode et sans intervention de l'opérateur.

Par ailleurs, si l'on compare les résultats obtenus avec la cathode de l'invention à ceux que l'on obtient en utilisant une cathode en palladium non soumise aux traitements de recuit, d'abrasion mécanique au moyen d'oxyde ferrique et de dépôt de noir de palladium poreux, mais comportant un revêtement de noir de palladium sur sa surface interne limitant le compartiment de réception du tritium, on vérifie la supériorité de la cathode soumise au traitement de l'invention.

En effet, pour obtenir un rendement de diffusion de 83 % avec une cathode cylindrique de 11 cm de hauteur, de 2,6 cm de diamètre et de 250 µm d'épaisseur, réalisée en alliage de palladium-argent traité conformément à l'invention, on peut réaliser l'électrolyse à 160°C, sous une densité de courant de 670 mA/cm², et le débit de diffusion de l'hydrogène et du tritium est dans ces conditions de 3,9 _{CM}³._{CM}-²._{M}in-1.

En revanche, si l'on utilise une cathode cylindrique de palladium-argent ayant une hauteur de 9 cm, un diamètre de 3 mm et une épaisseur de 100 ₗᵢm, recouverte intérieurement de noir de palladium et n'ayant pas subi les traitements de l'invention, on peut obtenir un rendement de 83 % en opérant sous une densité de courant de 454 mA/cm-², et dans ces conditions le débit de diffusion de l'hydrogène et du tritium est de 2,6 cm3.cm-2.min-1. Ainsi, on constate que le débit d'hydrogène et de tritium est plus important lorsqu'on utilise la cathode traitée selon l'invention.

De plus, grâce à la structure particulière de la cathode de l'invention, qui favorise la diffusion du tritium, on peut traiter à une température de 160°C des solutions d'eau tritiée dans la soude 20N ayant une activité de 10 à 100 Ci/I.

Enfin, le procédé et le dispositif de l'invention permettent de résoudre les problèmes de sécurité posés par la manipulation d'eau tritiée, le rejet des effluents contaminés, notamment en ce qui concerne la fraction hydrogène-tritium dégagée dans la cuve d'électrolyse, ains que les problèmes de tenue des matériaux à l'eau tritiée, de radiolyse de l'eau tritiée et d'interaction avec l'azote de l'air qui conduit à des composés corrosifs.

En effet, le dispositif de l'invention comprend les moyens nécessaires:
- pour isoler la cellule de l'atmosphère environnante,
- pour récupérer le tritium à l'état très pur après diffusion dans la cathode, et
- pour éliminer et recycler la vapeur d'eau, l'oxygène, l'hydrogène et le tritium résiduels présents dans les gaz portant de la cellule, ce qui permet d'éviter la production de nouveaux effluents radioactifs.

## Revendications

1. Procédé de traitement d'une solution contenant de l'eau formée à partir d'un isotope de l'hydrogène, selon lequel on ajoute à la solution un électrolyte choisi de façon telle que la solution obtenue puisse libérer par électrolyse l'isotope de l'hydrogène à l'état gazeux, on soumet la solution ainsi obtenue à une électrolyse de façon à obtenir un dégagement de l'isotope de l'hydrogène, en opérant dans une cellule d'électrolyse comportant une cathode en métal capable de favoriser la diffusion de l'isotope de l'hydrogène, ladite cathode formant une paroi de séparation étanche entre la solution à électrolyser et un compartiment de réception de l'isotope de l'hydrogène, et on récupère dans ledit compartiment l'isotope de l'hydrogène désorbé de ladite cathode, caractérisé en ce que ledit isotope de l'hydrogène est le tritium et la cathode est revêtue d'un dépôt de noir de palladium poreux sur sa surface en contact avec la solution à électrolyser.

2. Procédé selon la revendication 1, caractérisé en ce que ladite cathode est revêtue d'un dépôt de noir de palladium poreux sur sa face de désorption.

3. Procédé selon l'une quelconque des revendications 1 et 2, caractérisé en ce qu'on récupère le tritium sous la forme de tritiure métallique à l'état solide en faisant réagir le tritium avec un composé capable de former un tritiure métallique.

4. Procédé selon l'une quelconque des revendications 1 à 3, caractérisé en ce que la cathode est en palladium ou en alliage de palladium.

5. Procédé selon l'une quelconque des revendications 1 à 4, caractérisé en ce que ledit électrolyte étant de l'hydroxyde de sodium, la concentration en électrolyte de la solution à électrolyser est de 1 moU-1 à 20 moU-1.

6. Procédé selon l'une quelconque des revendications 1 à 5, caractérisé en ce que l'on réalise l'électrolyse en maintenant la solution à électrolyser à une température de 50 à 160⁰ C.

7. Procédé selon l'une quelconque des revendications 1 à 6, caractérisé en ce que la cathode étant constituée en palladium ou en alliage de palladium et ayant une épaisseur de 50 à 250 J.l.m, on réalise l'électrolyse avec une densité de courant comprise entre 60 et 150 milliampères par cm², à 80° C.

8. Dispositif de traitement d'une solution contenant de l'eau formée à partir d'un isotope de l'hydrogène, comprenant:
- une cellule d'électrolyse (1) pour contenir une solution électrolytique capable de libérer par électrolyse l'isotope de l'hydrogène à l'état gazeux, ladite cellule comprenant une anode (7) et une cathode (5) réalisée en un métal capable d'adsorber l'isotope de l'hydrogène, ladite cathode étant telle qu'elle constitue une paroi de séparation entre la solution à électrolyser et un compartiment (23) de réception de l'isotope de l'hydrogène,
- des moyens pour établir une différence de potentiel entre ladite anode et ladite cathode,
- des moyens pour mettre en circulation dans ladite cellule ladite solution à laquelle on ajouté un électrolyte,
caractérisé en ce que l'isotope de l'hydrogène est le tritium, ladite cathode est revêtue de noir de palladium poreux sur sa surface en contact avec la solution à électrolyser, et le dispositif comprend:
- des moyens pour récupérer l'oxygène dégagé dans ladite cellule, et
- des moyens pour condenser la vapeur d'eau formée dans ladite cellule et pour recycler la vapeur d'eau condensée dans la solution à électrolyser.

9. Dispositif selon la revendication 8, caractérisé en ce qu'il comprend:
- des moyens pour recombiner catalytiquement l'oxygène, l'hydrogène et le tritium dégagés dans ladite cellule, et
- des moyens pour recycler dans la cellule l'eau tritiée ainsi formée.

10. Dispositif selon la revendication 8, caractérisé en ce que ladite cathode (5) est constituée par un tube creux fermé à l'une de ses extrémités et disposé dans ladite cellule de façon à être immergé partiellement dans la solution à électrolyser, l'espace délimité à l'intérieur dudit tube constituant le compartiment (23) de réception du tritium.

11. Dispositif selon la revendication 10, caractérisé en ce que le tube creux est réalisé en palladium ou en alliage de palladium, recouvert extérieurement de noir de palladium poreux.

12. Dispositif selon la revendication 11, caractérisé en ce que le tube creux est recouvert intérieurement de noir de palladium poreux.

13. Dispositif selon l'une quelconque des revendications 8 à 12, caractérisé en ce que l'anode est constituée par la paroi de la cellule d'électrolyse, ladite paroi étant réalisée en acier inoxydable.

14. Electrode en palladium ou en alliage de palladium pour dispositif d'électrolyse d'une solution aqueuse, caractérisée en ce qu'elle comprend sur au moins sa surface qui est en contact avec l'électrolyte, un revêtement de noir de palladium poreux.

15. Procédé de préparation d'une électrode selon la revendication 14, caractérisé en ce qu'il consiste à soumettre une électrode en palladium ou en alliage de palladium à un traitement thermique de recuit, puis à réaliser sur la surface de l'électrode destinée à être en contact avec la solution a électrolyser un traitement d'abrasion mécanique au moyen d'oxyde ferrique humide comme accélérateur d'hydrogénation du palladium, et à revêtir la surface ainsi traitée par du noir de palladium finement divisé et poreux.

16. Procédé selon la revendication 15, caractérisé en ce que l'on forme le revêtement de noir de palladium par électrolyse d'une solution de chlorure de palladium dans de l'acide chlorhydrique dilué.

## Patentansprüche

1. Verfahren zur Aufarbeitung einer Lösung, die Wasser enthält, das von einem Wasserstoffisotop ausgehend gebildet ist, bei dem man der Lösung einen Elektrolyt hinzugibt, der derart gewählt ist, daß die erhaltene Lösung durch Elektrolyse das Wasserstoffisotop im gasförmigen Zustand frei setzen kann, man die derart erhaltene Lösung einer Elektrolyse aussetzt derart, daß eine Freisetzung des Wasserstoffisotops erhalten wird, indem man in einem Elektrolyser arbeitet, der eine Kathode aus einem Metall aufweist, welches die Diffusion des Wasserstoffisotops unterstützen kann, wobei die genannte Kathode eine dichtende Trennwand zwischen der zu elektrolysierenden Lösung und einem Aufnahmeabteil für das Wasserstoffisotop bildet, und man in dem genannten Abteil das von der genannten Kathode desorbierte Wasserstoffisotop rückgewinnt, dadurch gekennzeichnet, daß das genannte Wasserstoffisotop Tritium ist und die Kathode auf ihrer mit der Elektrolytlösung in Berührung stehenden Oberfläche mit einem porösen Überzug aus kolloidalem Palladium bedeckt ist.

2. Verfahren nach Anspruch 1, dadurch gekennzeichnet, daß die genannte Kathode auf ihrer Desorptionsseite mit einem Überzug aus porösem, kolloidalem Palladium überdeckt ist.

3. Verfahren nach einem der Ansprüche 1 oder 2, dadurch gekennzeichnet, daß man das Tritium in der Form einer festen, metallischen Tritiumverbindung rückgewinnt, indem man das Tritium mit einer Verbindung reagieren läßt, die eine metallische Tritiumverbindung ergibt.

4. Verfahren nach irgendeinem der Ansprüche 1 bis 3, dadurch gekennzeichnet, daß die Kathode aus Palladium oder einer Palladiumlegierung besteht.

5. Verfahren nach irgendeinem der Ansprüche 1 bis 4, dadurch gekennzeichnet, daß der genannte Elektrolyt Natriumhydroxid ist, wobei die Elektrolytkonzentration der zu elektrolysierenden Lösung 1 molJ-1 bis 20 moi.1-¹ ist.

6. Verfahren nach irgendeinem der Ansprüche 1 bis 5, dadurch gekennzeichnet, daß man die Elektrolyse durchführt, indem man die zu elektrolysierende Lösung auf einer Temperatur von 50 bis 160° C hält.

7. Verfahren nach irgendeinem der Ansprüche 1 bis 6, dadurch gekennzeichnet, daß die Kathode aus Palladium oder einer Palladiumlegierung gebildet ist und eine Dicke von 50 bis 250 um aufveist, vobei die Elektrolyse mit einer Stromdichte zuischen 60 und 150 mA pro cm² bei 80° C durchgeführt wird.

8. Vorrichtung zur Aufarbeitung einer Wasser enthaltenden Lösung, welches ausgehend von einem Wasserstoffisotop gebildet ist, mit:
- einem Elektrolyser (1) zum Enthalten einer elektrolytischen Lösung, die durch Elektrolyse das Wasserstoffisotop im gasförmigen Zustand freisetzen kann, wobei der genannte Elektrolyser eine Anode (7) und eine Kathode (5) aufweist, welche aus einem Metall hergestellt ist, das das Wasserstoffisotop adsorbieren kann, die Kathode derart ist, daß sie eine Trennwand zwischen der zu elektrolysierenden Lösung und einem Aufnahmeabteil (23) für das Wasserstoffisotop bildet,
- Mitteln, um einen Potentialunterschied zwischen der genannten Anode und der genannten Kathode herzustellen,
- Mitteln, um die genannte Lösung, der man einen Elektrolyt hinzugefügt hat, in dem genannten Elektrolyser in Strömung zu versetzen,
dadurch gekennzeichnet, daß das Wasserstoffisotop Tritium ist, die Kathode auf ihrer mit der zu elektrolysierenden Lösung in Berührung stehenden Oberfläche mit porösem, kolloidalem Palladium überzogen ist, und die Vorrichtung umfaßt:
- Mittel, um den in dem Elektrolyser freigesetzten Sauerstoff zurückzugewinnen und
- Mittel, um den in dem genannten Elektrolyser gebildeten Wasserdampf zu kondensieren und den kondensierten Wasserdampf in die zu elektrolysierende Lösung zurückzuführen.

9. Vorrichtung nach Anspruch 8, dadurch gekennzeichnet, daß sie umfaßt:
- Mittel, um den in dem genannten Elektrolyser freigesetzten Sauerstoff, Wasserstoff und Tritium kalalytisch zu rekombinieren, und
- Mittel, um das derart gebildete Tritiumoxid in den Elektrolyser zurückzuführen.

10. Vorrichtung nach Anspruch 8, dadurch gekennzeichnet, daß die genannte Kathode (5) von einem hohlen Rohr gebildet ist, welches an dem einen seiner Enden geschlossen und in dem genannten Elektrolyser derart angeordnet ist, daß es teilweise in die zu elektrolysierende Lösung eingetaucht ist, wobei der im Inneren des genannten Rohrs begrenzte Raum das Aufnahmeabteil (23) für Tritium bildet.

11. Vorrichtung nach Anspruch 10, dadurch gekennzeichnet, daß das hohle Rohr aus Palladium oder einer Palladiumlegierung hergestellt ist und außen mit porösem, kolloidalem Palladium überdeckt ist.

12. Vorrichtung nach Anspruch 11, dadurch gekennzeichnet, daß das hohle Rohr innen mit porösem, kolloidalem Palladium überdeckt ist.

13. Vorrichtung nach irgendeinem der Ansprüche 8 bis 12, dadurch gekennzeichnet, daß die Anode von der Wand des Elektrolysers gebildet ist und die genannte Wand aus nichtrostendem Stahl hergestellt ist.

14. Elektrode aus Palladium oder einer Palladiumlegierung für eine Elektrolysevorrichtung für eine wässrige Lösung, dadurch gekennzeichnet, daß sie wenigstens auf ihrer Oberfläche, die in Berührung mit dem Elektrolyt steht, einen Überzug aus porösem, kolloidalem Palladium aufweist.

15. Verfahren zur Herstellung einer Elektrode nach Anspruch 14, dadurch gekennzeichnet, daß es darin besteht, eine Elektrode aus Palladium oder einer Palladiumlegierung einer Wärmeglühbehandlung auszusetzen, dann auf der Oberfläche der Elektrode, die mit der zu elektrolysierenden Lösung in Berührung sein soll, eine mechanische Abschleifbehandlung mit feuchtem Eisenoxid zur Hydrierungsbeschleunigung des Palladiums herzustellen und die derart behandelte Oberfläche mit feinstem und porösem, kolloidalem Palladium zu überziehen.

16. Verfahren nach Anspruch 15, dadurch gekennzeichnet, daß man den Überzug aus kolloidalem Palladium durch Elektrolyse einer Palladiumchloridlösung in verdünnter Hydrochlorsäure bildet.

## Claims

1. Process for the treatment of a solution containing water formed from an isotope of hydrogen and which comprises adding to the solution an electrolyte chosen in such a way that the solution obtained can release by electrolysis the isotope of the hydrogen in the gaseous state, subjecting the thus obtained solution to electrolysis so as to obtain the giving off of the hydrogen isotope, by operating in an electrolysis cell having a cathode made from a metal able to aid the diffusion of the hydrogen isotope, said cathode forming a tight separating wall between the solution to be electrolyzed and a hydrogen isotope reception compartment and in said compartment is recovered the desorbed hydrogen isotope of said cathode, characterized in that the hydrogen isotope is tritium and the cathode is coated with a deposit of porous palladium black on its surface in contact with the solution to be electrolyzed.

2. Process according to claim 1, characterized in that the cathode is coated with a porous palladium black deposit on its desorption face.

3. Process according to one of the claims 1 or 2, characterized in that the tritium is recovered in the form of metallic tritiide in the solid state by reacting the tritium with a compound able to form metallic tritiide.

4. Process according to any one of the claims 1 to 3, characterized in that the cathode is made from palladium or a palladium alloy.

5. Process according to any one of the claims 1 to 4, characterized in that as the electrolyte is of sodium hydroxide, the electrolyte concentration of the solution to be electrolyzed is 1 mol.1-¹ to 20 mol.1-1.

6. Process according to any one of the claims 1 to 5, characterized in that electrolysis is performed by maintaining the solution to be electrolyzed at a temperature of 50 to 160⁰ C.

7. Process according to any one of the claims 1 to 6, characterized in that the cathode is made from palladium or a palladium alloy and has a thickness of 50 to 250 um, electrolysis is carried out with a current density between 60 and 150 milliamperes/cm² at 80°C.

8. Apparatus comprising:
- an electrolytic cell (1) for containing an electrolytic solution able to release the hydrogen isotope in the gaseous state by electrolysis, said cell having an anode (7) and a cathode (5) made from a metal able to adsorb the hydrogen isotope, said cathode being such that it constitutes a separating wall between the solution to be electrolyzed and a hydrogen isotope reception compartment (23), means for establishing a potential difference between the anode and the cathode, means for circulating the solution to which an electrolyte has been added within the cell, characterized in that the hydrogen isotope is tritium, said cathode being coated with porous palladium black on its surface in contact with the solution to be electrolyzed, the apparatus comprising means for recovering the oxygen given off in the cell, means for condensing the water vapour formed in the cell and for recycling the condensed water vapour in the solution to be electrolyzed.

9. Apparatus according to claim 8, characterized in that it comprises means for catalytically recombining the oxygen, hydrogen and tritium given off in said cell and means for recycling in the cell the thus formed tritiated water.

10. Apparatus according to claim 8, characterized in that the cathode (5) is constituted by a hollow tube, sealed at one of its ends and disposed in the cell in such a way that it is partly immersed in the electrolytic solution, the space defined within the tube constituting the tritium reception compartment (23).

11. Apparatus according to claim 10, characterized in that the hollow tube is made from palladium or palladium alloy externally coated with porous palladium black.

12. Apparatus according to claim 11, characterized in that the hollow tube is internally covered with porous palladium black.

13. Apparatus according to any one of the claims 8 to 12, characterized in that the anode is constituted by the wall of the electrolytic cell, said wall being made from stainless steel.

14. Electrode made from palladium or a palladium alloy for an apparatus for electrolyzing an aqueous solution, characterized In that it has a porous palladium black coating at least on the surface thereof which is in contact with the electrolyte.

15. Process for the preparation of an electrode according to claim 14, characterized in that it comprises subjecting a palladium or palladium alloy electrode to a thermal annealing treatment, then carrying out on the electrode surface to be in contact with the solution to be electrolyzed a mechanical abrasion treatment by means of a moist ferric oxide as the hydrogenation accelerator of the palladium and then coating the thus treated surface with finely divided, porous palladium black.

16. Process according to claim 15, characterized in that the palladium black coating is formed by the electrolysis of a solution of palladium chloride in dilute hydrochloric acid.
